# EUROPÄISCHE PATENTANMELDUNG

(11) **EP 1 674 287 A1**
(43) Veröffentlichungstag der Anmeldung: **28.06.2006**
(21) Anmeldenummer: 04030387.7
(22) Anmeldetag: 22.12.2004
(51) Int. Cl.: B42D 15/10

(54) **Verfahren und Einrichtung zum Erzeugen von dreidimensionalen Informationen auf einer Oberfläche**

(71) Anmelder: Atlantic ZeiserGmbH, 78576 Emmingen (DE)
(72) Erfinder: Berndtsson, Anders, 42934 Kullavik (SE)
(74) Vertreter: Kratzsch, Volkhard

(57) **Zusammenfassung**

Die Erfindung betrifft ein Verfahren zum Erzeugen von insbesondere dreidimensionalen Informationen (11), z. B. Bildern und/oder Ziffern und/oder Buchstaben od. dgl., auf einer Oberfläche (12), z. B. auf einer Oberfläche (12) von Karten (13), insbesondere von Kreditkarten. Hierbei wird auf die Oberfläche (12) eine durch Energiebestrahlung fixierbare Masse (14) aufgebracht. Danach wird mindestens ein einstellbarer Energiestrahl (31) einer Strahlungsenergiequelle (30) auf die Masse (14) auf der Oberfläche (12) gerichtet und durch Fixierung der vom Energiestrahl (31) getroffenen Bereiche der Masse (14) die Information (11) erzeugt. Danach wird der nicht fixierte Rest der Masse (14) von der Oberfläche (12) entfernt (Fig. 2).

## Beschreibung

Die Erfindung bezieht sich auf ein Verfahren zum Erzeugen von insbesondere dreidimensionalen Informationen auf einer Oberfläche, insbesondere von Kreditkarten, mit den übrigen Merkmalen im Oberbegriff des Anspruchs 1.

Es ist bekannt, auf Oberflächen, z. B. Oberflächen von Karten, insbesondere Kreditkarten, Informationen durch Bedrucken zu erzeugen, wobei es sich um zweidimensionale Informationen handelt. Ferner ist es zur Herstellung von dreidimensionalen Informationen bekannt, Karten, die aus verformbaren Material bestehen, mit Hilfe einer Metallmatrize zu prägen der Art, dass durch Hochprägen entsprechende Informationen wie Ziffern und/oder Buchstaben entstehen. Bei diesem Prägevorgang werden die Karten gebogen und sonstigen mechanischen Beanspruchungen ausgesetzt. Dadurch besteht die Gefahr, dass die Karten selbst und/der in diese integrierte Bauelemente, z. B. Chips, Antennen od. dgl., beschädigt oder zerstört werden. Nachteilig ist ferner, dass auf der Kartenoberfläche meist nur bestimmte Flächenbereiche für das Erstellen dreidimensionaler Informationen durch Hochprägen zur Verfügung stehen und man daher hinsichtlich der Bereiche, wo diese Informationen zu erzeugen sind, relativ stark eingeschränkt ist. Von Nachteil ist auch, dass nur Zahlen und/oder Buchstaben als Informationen geprägt werden können, jedoch keine Bildinformationen. Da man zum Hochprägen Metallmatrizen, z. B. Ziffernräder, benötigt, ist der diesbezügliche Aufwand groß und der Einsatzbereich beschränkt, da Ziffernräder nur die Informationen prägen können, die auf jenen ausgebildet sind. Ein weiterer Nachteil liegt darin, dass das Prägen von Karten zeitaufwendig ist und daher eine relativ geringe Stückzahl pro Zeiteinheit in dieser Weise mit dreidimensionalen Informationen versehen werden kann.

Der Erfindung liegt die Aufgabe zugrunde, diese aufgezeigten Nachteile zu beseitigen und ein Verfahren zum Erzeugen von insbesondere dreidimensionalen Informationen genannter Art zu schaffen, das einfach und kostengünstig zu verwirklichen ist, wobei die Karten nicht mechanischen Beanspruchungen ausgesetzt werden und damit weder selbst Schaden nehmen können noch darin integrierte Bauelemente, z. B. Chips, Antennen od. dgl. dabei beschädigt werden können.

Die Aufgabe ist bei einem Verfahren der eingangs genannten Art gemäß der Erfindung durch die Merkmale im Anspruch 1 gelöst. Weitere besondere Verfahrensmerkmale der Erfindung und Ausgestaltungen dazu enthalten die das Verfahren betreffenden Unteransprüche. Durch dieses Verfahren gemäß der Erfindung lassen sich insbesondere dreidimensionale Informationen auf Kartenoberflächen in einfacher und kostengünstiger Weise präzise und reproduzierbar mit geringem Aufwand herstellen, wobei eine große Menge von Karten pro Zeiteinheit in dieser Weise bearbeitet werden kann. Von Vorteil ist dabei, dass die Karten selbst weder gebogen werden noch sonstigen mechanischen Beanspruchungen ausgesetzt werden. Ferner besteht größere Flexibilität hinsichtlich der Wahl des Flächenbereichs auf der Kartenoberfläche, der mit den entsprechenden Informationen zu versehen ist. Von Vorteil ist ferner, dass man auf erfindungsgemäße Weise nicht nur Ziffern und/oder Buchstaben sondern auch Bilder als Informationen auf der Kartenoberfläche erzeugen kann. Zugleich sind die Voraussetzungen dafür geschaffen, auch besondere Sicherheitsmerkmale zu implementieren, z. B. dadurch, dass man der Masse der Sicherheit dienende Mischpartikel, z. B. Infrarot-Partikel, beigibt.

Gegenstand der Erfindung ist ferner eine Einrichtung zum Erzeugen von insbesondere dreidimensionalen Informationen mit den Merkmalen im Anspruch 12. Weitere besondere Erfindungsmerkmale und Ausgestaltungen dazu ergeben sich aus den Unteransprüchen 13 bis 16. Diese Einrichtung ist einfach, kostengünstig und in hohem Maße variabel und ermöglicht die Erzeugung von insbesondere dreidimensionalen Informationen auf Oberflächen, insbesondere solchen von Karten, mit all den eingangs beschriebenen Vorteilen.

Die Erfindung ist nachfolgend anhand eines in der Zeichnung gezeigten Ausführungsbeispieles näher erläutert. Es zeigen:
- Fig. 1: eine schematische perspektivische Ansicht von Teilen einer Einrichtung zum Erzeugen von Informationen während einer ersten Phase,
- Fig. 2: eine schematische perspektivische Ansicht von Teilen einer Einrichtung zum Erzeugen von Informationen während einer weiteren Phase,
- Fig. 3: eine schematische perspektivische Ansicht von Teilen einer Einrichtung zum Erzeugen von Informationen während einer Endphase.

In Fig. 1 bis 3 sind einige Elemente einer Einrichtung 10 zum Erzeugen von insbesondere dreidimensionalen Informationen 11 auf einer Oberfläche 12 gezeigt. Die Oberfläche 12 kann eine solche verschiedenster Gegenstände sein.

Insbesondere kann es sich um die Oberfläche 12 von Karten 13 handeln, und hierbei insbesondere von Kreditkarten, obwohl auch jede andere Form von Karten od. dgl. Träger für die Informationen 11 im Rahmen der Erfindung liegt.

Bei den insbesondere dreidimensionalen Informationen 11 kann es sich um Bilder und/oder Ziffern und/oder Buchstaben od. dgl. handeln. Beim gezeigten Ausführungsbeispiel sind als Informationen 11 lediglich zur Veranschaulichung einzelne aufeinanderfolgende Zahlen 1, 2, 3, 4, 5, 6, 7 dargestellt. Dabei ist jegliche Schriftform und Schriftart möglich, wobei auch Kombinationen von Bildern mit Ziffern und/oder Buchstaben gleichermaßen im Rahmen der Erfindung liegen.

Ein Element der Einrichtung 10 ist eine nur schematisch angedeutete Auftragvorrichtung 20. Diese ist so ausgebildet, dass mittels dieser auf die Oberfläche 12 eine Masse 14 aufgebracht werden kann, welche durch Energiebestrahlung fixierbar ist. Bei dieser Masse 14 kann es sich z. B. um eine Paste, ein Gel od. dgl. handeln. Wenn im Zusammenhang mit der Masse 14 von fixierbar gesprochen wird, umfasst dies nicht nur die Tatsache, dass die Masse 14 auf der Oberfläche 12 haftet, sondern ferner die Eigenschaft der Masse 14, durch Reaktion in Form z. B. einer Polymerisation oder Aushärtung oder Erhärtung aufgrund Energiebestrahlung mit elektromagnetischer Strahlung fixiert zu werden.

Bestandteil der Einrichtung 10 ist ferner mindestens eine nur schematisch angedeutete Strahlungsenergiequelle 30, mittels der mindestens ein einstellbarer, in Fig. 2 nur schematisch angedeuteter Energiestrahl 31 erzeugt werden kann. Die Strahlungsenergiequelle 30 kann eine Einrichtung zur Intensitätsregelung des mindestens einen Energiestrahles 31 enthalten, mittels der ein Energiestrahl 31 mit bestimmter, für das Fixieren der Masse 14 ausreichender Intensität erzeugt wird. Der mindestens eine Energiestrahl 31 wird mittels einer nur schematisch angedeuteten Steuereinrichtung 32 in abtastender Weise entsprechend einem vorgegebenen, z. B. in einem Rechner gespeicherten Programm, über die Masse 14 auf der Oberfläche 12 der Art geführt, dass dabei durch Fixierung der vom mindestens einen Energiestrahl 31 getroffenen Bereiche dieser Masse 14 die entsprechenden vorgegebenen Informationen 11 erzeugt werden. Es versteht sich, dass dieses Abtasten und auch die Intensität des mindestens einen Energiestrahls 31 durch Informationen gesteuert werden können, die in einem Computerprogramm gespeichert sind. Die Steuereinrichtung 32 kann in vielfältiger Weise ausgebildet sein, z. B. gesteuerte Ablenkspiegel oder Ähnliches aufweisen.

Ein weiteres Element der Einrichtung 10 ist die schematisch angedeutete Entfernungsvorrichtung 40 gemäß Fig. 3. Mittels dieser ist nach dem Erzeugen der Informationen 11 der nicht fixierte Rest der Masse 14 von der Oberfläche 12 entfernbar, so dass auf der Oberfläche lediglich die erzeugten Informationen 11 verbleiben.

Die Abtastbewegung und/oder die Intensität des mindestens einen Energiestrahles 31 werden insbesondere durch elektrische Signale gesteuert. Die Strahlungsenergiequelle 30 ist so beschaffen, dass der mindestens eine davon erzeugte Energiestrahl 31 ein solcher von kohärenter elektromagnetischer Energie ist. Die Wellenstrahlung des mindestens einen Energiestrahles 31 kann dabei z. B. im Infrarotbereich, im Bereich des sichtbaren Lichtes oder im Ultraviolettbereich liegen. Von besonderem Vorteil kann es sein, wenn der mindestens eine Energiestrahl 31 ein Laserstrahl oder ein Elektronenstrahl ist.

Mittels der Einrichtung 10 lassen sich auf einer Oberfläche 12, z. B. auf einer solchen von Karten 13, insbesondere von Kreditkarten, zweidimensionale oder insbesondere dreidimensionale Informationen 11 erzeugen, die z. B. aus Bildern und/oder Ziffern und/oder Buchstaben od. dgl. bestehen. Dabei wird zunächst auf die Oberfläche 12 die durch Energiebestrahlung fixierbare Masse 14, z.B. ein Streifen dieser, aufgebracht. Danach wird mindestens ein einstellbarer Energiestrahl 31 der Strahlungsenergiequelle 30 auf die Masse 14 gerichtet und die Information 11 durch Fixierung der vom Energiestrahl 31 getroffenen Bereiche der Masse 14 erzeugt. Danach wird der nicht fixierte Rest der Masse 14 von der Oberfläche 12 entfernt, so dass die aus der fixierten Masse 14 gebildeten Informationen 11 übrigbleiben. Die Masse 14 kann bedarfsweise der Sicherheit dienende Mischpartikel, z. B. Infrarot-Partikel, enthalten, wodurch ein zusätzliches Sicherheitsmerkmal bei der Herstellung der Informationen 11 eingebracht werden kann.

Die Entfernungsvorrichtung 40 ist z. B. als Absaugvorrichtung 41 und der Art ausgebildet, dass mittels dieser z. B. über einen schematisch angedeuteten Absaugschlauch 42 der nicht fixierte Rest der Masse 14 von der Oberfläche 12 abgesaugt werden kann. Statt dessen kann auch eine andere Entfernungsvorrichtung 40 zur Anwendung kommen, z. B. eine solche, die das Entfernen des nicht fixierten Restes der Masse 14 durch Abblasen, Wegwischen oder sonstige Abreinigung ermöglicht.

Die Einrichtung 10 und das Verfahren gemäß der Erfindung machen es möglich, in einfacher und kostengünstiger Weise insbesondere dreidimensionale Informationen 11 auf Oberflächen 12 aufzubringen, z. B. auf Oberflächen 12 von Kreditkarten, ohne dass dabei die Karte 13 selbst verformt wird, was z. B. dann der Fall ist, wenn man Informationen durch Einprägen in das Material der Karte 13 und Herausdrücken aus der Kartenebene erzeugt. Die Karte 13 bleibt beim erfindungsgemäßen Verfahren durch Schichtauftragen unangetastet, so dass auch etwaige integrierte Bauelemente, wie Chips, Antennen od. dgl., bei diesem Oberflächenauftrag nicht berührt werden und keinen Schaden nehmen können. Verglichen mit bekannten Methoden, bei denen Informationen durch Hochprägen bei Kreditkarten erzeugt werden, was aufwendig ist und relativ langsam vonstatten geht und wegen der benötigten, aufgrund ihrer Beschaffenheit nur beschränkt verwendbaren Ziffernräder auch aufwendig und teuer ist, lassen sich gemäß der Erfindung insbesondere auch dreidimensionale Informationen 11 schnell, einfach und außerordentlich kostengünstig erzeugen und auf Karten 13 aufbringen. Dabei können bedarfsweise auch Bilddarstellungen aufgebracht werden, was mittels Hochprägen kaum möglich ist. Auch sonstige verschiedene Arten von Informationen 11 können auf Kartenoberflächen erzeugt werden. Hinsichtlich des Oberflächenbereichs besteht in hohem Maße freie Wahlmöglichkeit, so dass auch insoweit Flexibilität hinsichtlich des Aufbringens der Informationen 11 besteht. In einfacher Weise lassen sich auch zusätzliche Sicherheitsmerkmale einbringen, z. B. durch Einbringung entsprechender Mischpartikel, z. B. Infrarot-Partikel, in die Masse 14. Da die Karte 13 bei der beschriebenen Herstellung der Informationen 11 nicht gebogen oder in sonstiger Weise mechanischen Beanspruchungen ausgesetzt wird, können die Karten 13 und etwaige integrierte Bauelemente oder sonstige implementierten Elemente keinen Schaden nehmen. Die aufgebrachten Informationen 11 sind entsprechend der Konsistenz der Masse 14 standfest und dauerhaft. Sie lassen sich auch nicht in unbefugter Weise entfernen oder ersetzen oder in sonstiger Weise manipulieren.

## Patentansprüche

1. Verfahren zum Erzeugen von insbesondere dreidimensionalen Informationen (11), z. B. Bildern und/oder Ziffern und/oder Buchstaben od. dgl., auf einer Oberfläche (12), z. B. auf einer Oberfläche (12) von Karten (13), insbesondere von Kreditkarten,
**dadurch gekennzeichnet,**
**dass** auf die Oberfläche (12) eine durch Energiebestrahlung fixierbare Masse (14) aufgebracht wird, danach mindestens ein einstellbarer Energiestrahl (31) einer Strahlungsenergiequelle (30) auf die Masse (14) auf der Oberfläche (12) gerichtet und die Information (11) durch Fixierung der vom Energiestrahl (31) getroffenen Bereiche der Masse (14) erzeugt wird und danach der nicht fixierte Rest der Masse (14) von der Oberfläche (12) entfernt wird.

2. Verfahren nach Anspruch 1,
**dadurch gekennzeichnet,**
**dass** die Abtastbewegung des mindestens einen Energiestrahles (31) gesteuert wird, insbesondere durch elektrische Signale.

3. Verfahren nach Anspruch 1 oder 2,
**dadurch gekennzeichnet,**
**dass** die Intensität des mindestens einen Energiestrahles (31) gesteuert wird, insbesondere durch elektrische Signale.

4. Verfahren nach einem der Ansprüche 1 bis 3,
**dadurch gekennzeichnet,**
**dass** der mindestens eine Energiestrahl (31) ein solcher von kohärenter elektromagnetischer Energie ist.

5. Verfahren nach einem der Ansprüche 1 bis 4,
**dadurch gekennzeichnet,**
**dass** der mindestens eine Energiestrahl (31) im Infrarotbereich, im Bereich des sichtbaren Lichtes oder im Ultraviolettbereich liegt.

6. Verfahren nach einem der Ansprüche 1 bis 4,
**dadurch gekennzeichnet,**
**dass** der mindestens eine Energiestrahl (31) ein Laserstrahl oder ein Elektronenstrahl ist.

7. Verfahren nach einem der Ansprüche 1 bis 6,
**dadurch gekennzeichnet,**
**dass** die Masse (14) durch Reaktion in Form einer Polymerisation oder Aushärtung oder Erhärtung fixiert wird.

8. Verfahren nach einem der Ansprüche 1 bis 7,
**dadurch gekennzeichnet,**
**dass** die Masse (14) der Sicherheit dienende Mischpartikel, z. B. Infrarot-Partikel, enthält.

9. Verfahren nach einem der Ansprüche 1 bis 8,
**dadurch gekennzeichnet,**
**dass** die Masse (14) aus einer Paste, einem Gel od. dgl. besteht.

10. Verfahren nach einem der Ansprüche 1 bis 9
**dadurch gekennzeichnet,**
**dass** der nicht fixierte Rest der Masse (14) durch Absaugen entfernt wird.

11. Verfahren nach einem der Ansprüche 1 bis 9,
**dadurch gekennzeichnet,**
**dass** der nicht fixierte Rest der Masse (14) durch Abblasen, Wegwischen oder sonstige Abreinigung entfernt wird.

12. Einrichtung zum Erzeugen von insbesondere dreidimensionalen Informationen (11), z. B. Bildern und/oder Ziffern und/oder Buchstaben od. dgl., auf einer Oberfläche (12), z. B. auf einer Oberfläche (12) von Karten (13), insbesondere von Kreditkarten,
**dadurch gekennzeichnet,**
**dass** mittels einer Auftragvorrichtung (20) auf die Oberfläche (12) eine durch Energiebestrahlung fixierbare Masse (14) aufgebracht wird, dass von mindestens einer Strahlungsenergiequelle (30) mindestens ein einstellbarer Energiestrahl (31) mit bestimmter, für das Fixieren der Masse (14) ausreichender Intensität erzeugt wird und der Energiestrahl (31) mittels einer Steuereinrichtung (32) in abtastender Weise über die Masse (14) auf der Oberfläche (12) der Art geführt wird, dass dabeidurch Fixierung der vom mindestens einen Energiestrahl (31) getroffenen Bereiche der Masse (14) die Information (11) erzeugt wird und dass mittels einer Entfernungsvorrichtung (40) der nicht fixierte Rest der Masse (14) von der Oberfläche (12) entfernt wird.

13. Einrichtung nach Anspruch 12,
**dadurch gekennzeichnet,**
**dass** die mindestens eine Strahlungsenergiequelle (30) eine solche von kohärenter elektromagnetischer Energie ist.

14. Einrichtung nach Anspruch 12 oder 13,
**dadurch gekennzeichnet,**
**dass** die mindestens eine Strahlungsenergiequelle (30) in verschiedenen Frequenzbereichen betrieben wird, die den Infrarot-Bereich, den Bereich des sichtbaren Lichts, den Ultraviolett-Bereich und Bereiche anderer Wellenlängen umfassen.

15. Einrichtung nach Anspruch 12 oder 13,
**dadurch gekennzeichnet,**
**dass** die mindestens eine Strahlungsenergiequelle (30) einen Laserstrahl oder einen Elektronenstrahl erzeugt.

16. Einrichtung nach Anspruch 12,
**dadurch gekennzeichnet,**
**dass** die Entfernungsvorrichtung (40) aus einer Absaugvorrichtung (41) besteht.
